# DEMANDE DE BREVET EUROPEEN

(11) **EP 0 593 388 A1**
(43) Date de publication de la demande: **20.04.1994**
(21) Numéro de dépôt: 93480158.0
(22) Date de dépôt: 11.10.1993
(51) Int. Cl.: A47C 17/84

(54) **Plate-forme à déplacement vertical**

(30) Priorité: 13.10.1992 FR 9212507
(71) Demandeur: Chabrier, Philippe, F-06200 Nice (FR)
(72) Inventeur: Chabrier, Philippe, F-06200 Nice (FR)

(57) **Abrégé**

La plate-forme (1) à destination de mezzanine ou de toute autre utilisation similaire comporte une structure fixe (2) et un plateau mobile (3) en translation comportant quatre angles (4), chaque angle (4) dudit plateau étant fixé à un moyen de translation verticale (5) qui aboutit à un contrepoids (6), caractérisée par le fait que la structure fixe (2) comporte :
- trois poteaux de guidage (7, 14, 21) plaqués contre les murs (8) d'une pièce qui coopèrent avec trois moyens de translation (5), et
- une potence (9) placée dans la partie supérieure de la plate-forme (1) qui coopère avec le quatrième moyen de translation (5).

Cette plate-forme est particulièrement destinée au gain de place à l'intérieur des logements.

## Description

La présente invention concerne une plate-forme à déplacement vertical.

Plus particulièrement, cette plate-forme sert de mezzanine lorsqu'elle est en position basse et peut être plaquée contre le plafond en position haute, afin de dégager au maximum l'espace qui se trouve en dessous de celle-ci.

De nombreux documents concernent déjà de tels dispositifs.

*Le document WO 92/05728 concerne une plate-forme qui comporte* *une structure fixe et un plateau mobile en translation verticale* *par l'intermédiaire d'un dispositif de relevage apte à le* *maintenir en équilibre horizontal au cours de ses déplacements.* *Elle se caractérise en ce que la structure fixe est composée de* *deux cadres verticaux perpendiculaires entre eux, dans l'angle* *duquel s'inscrit horizontalement une partie triangulaire* *correspondante du plateau mobile se prolongeant vers l'extérieur* *dudit angle par une partie en porte à faux, lesdites parties du* *plateau se situant de part et d'autre d'une poutre de raidissement* *du plateau entre deux points de relevage du plateau situés à* *l'écart du centre de gravité de celui-ci et à proximité de deux* *poteaux verticaux de guidage disposés respectivement aux* *extrémités libres des cadres de la structure sans retour, de* *manière telle que la surface au sol correspondant à la projection* *du plateau soit libre de tout obstacle dans le champ angulaire* *desdits cadres.*

*le document FR-A-2.643.244 concerne un dispositif permettant* *le déplacement d'un lit verticalement et parallèlement à lui-même* *à l'intérieur d'une structure porteuse reposant sur le sol. Le lit* *est mobile entre une position basse d'utilisation où il repose sur* *des points d'appuis solidaires de la structure et une position* *haute de rangement. Quatre cordes fixées en quatre points du lit* *sont renvoyées par des poulies à une pièce de serrage reprise par* *un palan. Le déplacement du lit peut être obtenu par traction sur* *corde unique.*

*Le document FR-A-2.633.814 concerne un système de lit* *escamotable pour pièces d'habitation de petites dimensions. Ce* *système comprend des moyens, tels que câbles et poulies de* *suspension permettant de relever le lit à l'horizontale vers le* *plafond de la pièce lorsqu'il n'est pas utilisé et de l'abaisser* *à hauteur convenable en position d'utilisation.*

*Le document FR-A-2.616.309 concerne une plate-forme mezzanine* *comportant un plateau horizontal que l'utilisateur peut déplacer* *manuellement d'une position basse d'utilisation temporaire, par* *exemple pour couchage, à une position haute libérant la surface* *au sol sur une hauteur permettant de s'y tenir debout. Le* *déplacement du plateau est permis par l'utilisation d'un* *contrepoids, de poids équivalent à celui du plateau et modulable* *en fonction de la charge de celui-ci. Le plateau se déplace dans* *une structure fixe comportant au moins deux poteaux ou rails* *destinés à le guider et à assurer la sécurité d'utilisation. Le* *coulissement est assuré par l'interposition, entre le plateau et* *les poteaux ou les rails, de galets ou de coulisseaux montés sur* *un dispositif élastique.*

*Le document DE-A-3.233.569 concerne un meuble qui combine un* *lit et une table, la table étant en position basse et le lit en* *position haute, à l'intérieur d'un cadre où se trouve des palans* *permettant la descente et la montée dudit lit par rapport à quatre* *poteaux.*

*Enfin, le document DE-A-1.949.545 concerne un dispositif de* *lit(s) ayant un ou plusieurs plateaux pouvant être déplacés le* *long de deux voies se trouvant dans deux piliers verticaux, le* *poids du lit étant contrebalancé par un contrepoids. Ainsi,* *lorsque le ou les lits ne sont pas utilisés, il ou ils peuvent* *être levés vers le plafond.*

La plupart de ces documents décrivent des lits mezzanines qui sont guidés dans leur déplacement vertical par quatre poteaux.

Cette configuration, bien qu'elle autorise la libération de l'espace se trouvant sous le lit mezzanine, ne permet pas de supprimer le quatrième poteau, qui se trouve au milieu de la pièce, ce qui n'est pas le cas des trois autres poteaux, qui sont plaqués contre les murs de ladite pièce.

Afin de ne plus être gênés par ce quatrième poteau, certains dispositifs proposent de supprimer purement et simplement ce poteau, ce qui limite les poteaux à trois.

Dans d'autres cas encore, le poteau opposé à celui précédemment supprimé, ne sert plus au guidage de la plate-forme, ce qui limite les poteaux de guidage à deux.

Il est aisé de comprendre que ces dispositifs créent au niveau des angles de la plate-forme, qui ne sont plus soutenus, des porte-à-faux, qui sont préjudiciables pour un bon fonctionnement à moyen terme de ces dispositifs.

Pour que le porte-à-faux soit inexistant en position basse, des moyens de soutien, comme, par exemple, des petits escabeaux, sont prévus.

Néanmoins, le problème de porte-à-faux reste entier lors des déplacements ou de la station en position haute de la plate-forme, surtout si cette dernière est chargée.

Enfin, l'utilisation de moyens de soutien rend très difficile un réglage plus haut ou plus bas de la plate-forme en position basse, puisque lesdits moyens de soutien devront être adaptés à ces modifications.

La présente invention tend à résoudre tous ces problèmes, en utilisant une plate-forme à destination de mezzanine ou de toute autre utilisation similaire comportant une structure fixe et un plateau mobile en translation comportant quatre angles, chaque angle dudit plateau étant fixé à un moyen de translation verticale qui aboutit à un autre contrepoids, caractérisée par le fait que la structure fixe comporte trois poteaux de guidage qui coopèrent avec trois moyens de translation, et une potence placée dans la partie supérieure de la plate-forme qui coopère avec le quatrième moyen de translation.

l'invention a donc pour but essentiel de proposer un système de plate-forme qui utilise trois poteaux, dans le but de libérer totalement le dessous du plateau de ladite plate-forme, mais qui, afin d'assurer une sécurité maximale, utilise quatre moyens de levage ou de descente placés aux quatre coins dudit plateau.

La plate-forme est encore caractérisée par le fait que deux des poteaux de guidage sont placés contre deux pans de murs adjacents formant la pièce, et que le troisième poteau est placé dans l'angle formé par les deux pans de murs cités précédemment.

La potence est un des éléments essentiels de l'invention, celle-ci peut avoir différentes formes dont deux sont plus particulièrement développées dans la suite du texte.

Ainsi, la potence peut être constituée par une barre dont l'une des extrémités est fixée au sommet du poteau de guidage qui se trouve dans l'angle de la pièce, l'extrémité libre étant située à l'aplomb de l'angle du plateau mobile qui ne coopère pas avec un des poteaux de guidage, ladite barre étant soutenue par une autre barre rigide, dont les deux extrémités sont fixées aux sommets des deux autres poteaux de guidage.

La potence peut aussi être constituée par deux tubes ayant chacun une de leurs deux extrémités fixée au sommet d'un des deux poteaux de guidage, alors que les deux autres extrémités des tubes sont reliées l'une à l'autre, et que leur point d'intersection se situe à l'aplomb de l'angle du plateau mobile qui ne coopère pas avec un des poteaux de guidage.

La plate-forme est aussi caractérisée par le fait que chaque poteau de guidage placé contre un pan de mur est relié au poteau de guidage d'angle par un longeron supérieur et par un longeron inférieur

Les dessins ci-joints sont donnés à titre d'exemples indicatifs et non limitatifs. Ils représentent deux modes de réalisation préférés selon l'invention. Ils permettront de comprendre aisément l'invention.

La figure 1 représente une vue en perspective d'un mode de réalisation préférentielle de la présente invention.

La figure 2 représente une vue en perspective d'un autre mode de réalisation préférentielle de la présente invention.

La figure 3 représente un détail d'un poteau de guidage au niveau où se trouve le guide du plateau mobile.

La figure 4 représente une coupe selon A-A de la figure 3.

La figure 5 représente une coupe selon B-B de la figure 3.

Enfin, la figure 6 représente un détail d'un poteau de guidage au niveau de sa position basse.

Selon la figure 1, la plate-forme 1 est formée de deux parties essentielles.

Une première partie est appelée structure fixe 2, elle est formée de deux poteaux de guidage 7, 21 qui se trouvent placés contre deux pans de murs 8 adjacents d'une pièce, elle est encore formée d'un poteau de guidage 14 positionné dans l'angle de la pièce formé par les deux pans de murs 8 adjacents et de deux longerons, l'un supérieur 15 et l'autre inférieur 16 par pan de mur 8, permettant de relier l'un des poteaux de guidage 7, 21 au poteau de guidage d'angle 14.

Cette structure fixe 2 comporte encore une potence 9 qui est formée par un cylindre 10 qui est fixé par l'une de ses extrémités au sommet du poteau de guidage d'angle 14, l'autre extrémité restant libre.

Placée sous la barre 10, afin de la soutenir, une autre barre rigide 11 est reliée par chacune de ses extrémités au sommet de l'un des poteaux de guidage 7, 21.

Les poteaux de guidage 7, 14 et 21, le longeron supérieur 15 ainsi que la barre 10 sont tous creux, afin de laisser passer des moyens de translation verticale 5 qui sont, ici, constitués de câbles et de poulies.

Ces deux derniers éléments sont représentés très sommairement sur les dessins pour ne pas les charger inutilement avec des éléments qui sont déjà bien connus dans l'état de la technique.

Les différents câbles se retrouvent tous au même point, c'est-à-dire à l'aplomb d'un contrepoids 6, qui se trouve situé contre l'un des pans de murs 8.

On peut aussi envisager d'utiliser, que ce soit en association ou non avec le contrepoids 6, un ou plusieurs moteurs électriques, de sorte que l'utilisateur peut actionner le plateau 3, en montée ou en descente, sans aucun effort.

Enfin, une seconde partie est appelée plateau mobile 3 et est de forme sensiblement rectangulaire ou carrée.

Pour cette raison, elle possède quatre angles 4 qui peuvent être de forme moins stéréotypée qu'un angle droit.

De la même façon, les angles peuvent être différents ou être égaux deux à deux afin de donner une forme de quadrilatère au plateau mobile 3 afin que celui-ci puisse s'adapter à toute forme d'angle d'une pièce.

Quoiqu'il en soit, les quatre angles 4 ont tous une position prédéterminée par la structure fixe 2.

Trois des angles 4 sont proches des trois poteaux de guidage 7, 14 et 21, alors que le quatrième angle 4 est à l'aplomb de l'extrémité libre de la barre 10 de la potence 9.

Enfin, on trouve, placées au niveau des poteaux de guidage 7, 14 et 21, des cales réglables 26 qui permettent de soutenir le plateau mobile 3 en position basse, surtout lorsqu'il est chargé, par exemple avec un matelas pour fournir un lit escamotable.

La figure 2 est, en tout point, semblable au descriptif de la figure 1.

La seule différence provient de la potence 9 qui est formée de deux tubes 12.

Ces deux tubes 12 ayant chacun une de leurs deux extrémités fixée au sommet d'un des deux poteaux de guidage 7 ou 21, alors que les deux autres extrémités des tubes 12 sont reliées l'une à l'autre.

Le point d'intersection se situe à l'aplomb de l'angle 4 du plateau mobile 3 qui ne coopère pas avec un des poteaux de guidage 7, 14 et 21.

L'un de ces deux tubes 12 est creux afin de permettre le passage du moyen de translation 5 qui ne se trouve pas dans un des poteaux de guidage 7, 14 et 21.

Généralement, le tube 12 qui reçoit le moyen de translation 5 est celui qui se trouve fixé au poteau de guidage 7 qui est placé contre le pan de mur 8 où est situé le contrepoids 6, ceci afin de limiter le nombre de renvois dus aux poulies non représentées ici.

Il est bien évident qu'une plaque, non représentée sur les figures 1 et 2, permet de dissimuler le contrepoids 6 de la vue des utilisateurs.

Sur la figure 3, la liaison entre la structure fixe 2 et le plateau mobile 3, formant la plate-forme 1, est détaillée.

Les poteaux de guidage 7, 14 ou 21 sont formés d'un élément longitudinal 17 délimitant un logement 18 auquel on peut accéder grâce à une fenêtre longitudinale 20.

Placé à l'intérieur du logement 18, de dimensions légèrement inférieures en longueur et en largeur, un guide 28 peut se déplacer grâce à quatre roulettes 22.

Une pièce de liaison 19 rigidifie le guide 28 au plateau mobile 3.

Un moyen de fixation 13 relie la partie supérieure du guide 28 au moyen de translation verticale 5.

Les figures 4 et 5 montrent deux coupes au niveau de l'axe de deux roulettes 22 de dispositions différentes.

Dans la figure 4, la roulette 22 a sa bande de roulement située en regard de la fenêtre longitudinale 20 et sur la face opposée de l'élément longitudinal 17.

Contre les deux autres faces, les parois du guide 28 sont percées pour laisser passer l'axe 27 de la roulette 22.

Bien entendu, au niveau des bandes de roulement, le guide 28 est absent afin que lesdites bandes de roulement puissent jouer leur rôle.

Sur la figure 5 c'est exactement la même chose, sauf que l'axe 27 de la roulette 22 est perpendiculaire à celui de la figure 4.

Le logement 18 est pratiquement rempli par le guide 28 et ses roulettes 22, ce qui permet de ne pas avoir de problèmes de guidage.

Il est obligatoire que le diamètre des roulettes 22 soit supérieur à la largeur ou la longueur du guide 28.

Selon la figure 6, le plateau mobile 3 est en position basse.

La cale 26 est présente sur le poteau de guidage 7, 14 ou 21 afin de recevoir ledit plateau mobile 3.

Cette figure est semblable à celle de la figure 3 néanmoins, il a, en plus, été représenté, le système qui permet de bloquer les guides 28 et, par conséquent, le plateau mobile, soit en position basse, dans l'éventualité où ledit plateau 3 est trop léger et qu'il ne puisse pas monter, soit en position haute dans l'hypothèse où ledit plateau 3 est trop lourd et qu'il ne puisse pas redescendre.

Dans ce but, l'élément longitudinal 17 est transpercé de part en part par deux trous 24.

De la même façon, le guide 28 est transpercé de part en part par au moins une ouverture 23.

Les trous 24 et les ouvertures 23 peuvent être mis en regard les uns par rapport aux autres, de sorte qu'il soit possible d'y introduire une broche 25.

Pour résumer les commentaires faits à propos des figures, un des objets de la présente invention est de proposer que chaque poteau 7, 14, 21 est formé par un élément longitudinal 17 présentant un logement 18 qui comporte une fenêtre longitudinale 20.

Un objet de la présente invention est, aussi, de proposer que le logement 18 de chaque poteau de guidage 7, 14, 21 autorise le passage d'un guide 28 muni d'au moins une roulette 22.

Encore un autre objet est que chaque guide 28 est fixé, dans sa partie supérieure, à l'un des moyens de translation 5 et, dans sa partie latérale, à un des angles 4 du plateau mobile 3, en regard avec la fenêtre 20 de l'élément longitudinal 17.

D'autre part, au moins un guide 28 est transpercé, perpendiculairement à son axe, par deux ouvertures 23.

De même, au moins un poteau de guidage 7, 14, 21 est transpercé, perpendiculairement à son axe, par au moins deux trous 24, un en position basse et un en position haute, de sorte que, lorsque l'ouverture 23 du guide 28 se trouve en regard avec l'un des trous 24 du poteau de guidage 7, 14 ou 21, une broche 25 peut y être insérée afin que le plateau mobile 3, en position basse, ne puisse plus se lever, ou que le plateau mobile 3, en position haute, ne puisse plus descendre.

Encore un autre objet de l'invention est de proposer une plate-forme 1 où, au moins, un poteau de guidage 7, 14 ou 21 reçoit une cale réglable 26 sur laquelle le plateau mobile 3 vient se reposer en position basse.

Enfin, un objet de l'invention est de proposer une plate-forme 1, où un élément de soutien peut être constitué par une petite échelle ou un piquet, et être replié sous le plateau mobile 3, puis déplié dans une position verticale au niveau de l'angle 4 dudit plateau 3, qui ne coopère pas avec un des poteaux de guidage 7, 14 ou 21, l'élément de soutien faisant alors fonction de béquille de soutien du plateau mobile 3 cet élément de soutien n'est pas représenté sur les figures.

La plate-forme 1 selon l'invention permet donc de libérer un maximum d'espace lorsque le plateau 3 est levé, grâce à l'utilisation de trois poteaux 7, 14 et 21, mais elle permet aussi d'avoir une stabilité plus grande dudit plateau 3 qui est maintenu grâce à quatre moyens de translation verticale 5 fixés à chacun de ses angles 4, et même, éventuellement, par une béquille de soutien lorsque le plateau mobile 3 est en position basse.

Des garde-corps amovibles peuvent être placés le long des deux côtés du plateau mobile 3 qui ne se trouvent pas du côté des murs 8, de sorte qu'il soit impossible que des personnes ou des objets ne tombent au sol.

### REFERENCES

- 1: Plate-forme
- 2: Structure fixe
- 3: Plateau mobile
- 4: Angles
- 5: Moyens de translation verticale
- 6: Contrepoids
- 7: Poteau de guidage
- 8: Murs
- 9: Potence
- 10: Barre
- 11: Barre rigide
- 12: Tubes
- 13: Moyen de fixation
- 14: Poteau de guidage d'angle
- 15: Longeron supérieur
- 16: Longeron inférieur
- 17: Elément longitudinal
- 18: Logement
- 19: Pièce de liaison
- 20: Fenêtre longitudinale
- 21: Poteau de guidage
- 22: Roulette
- 23: Ouverture
- 24: Trous
- 25: Broche
- 26: Cale réglable
- 27: Axe
- 28: Guide

## Revendications

1. Plate-forme (1) à destination de mezzanine ou de toute autre utilisation similaire comportant une structure fixe (2) et un plateau mobile (3) en translation comportant quatre angles (4), chaque angle (4) dudit plateau étant fixé à un moyen de translation verticale (5) qui aboutit à un contrepoids (6), caractérisée par le fait
que la structure fixe (2) comporte :
- trois poteaux de guidage (7, 14, 21) qui coopèrent avec trois moyens de translation (5), et
- une potence (9) placée dans la partie supérieure de la plate-forme (1) qui coopère avec le quatrième moyen de translation (5).

2. Plate-forme selon la revendication 1, caractérisée par le fait
que deux des poteaux de guidage (7, 21) sont placés contre deux pans de murs (8) adjacents formant la pièce, et que le troisième poteau (14) est placé dans l'angle formé par les deux pans de murs cités précédemment.

3. Plate-forme selon l'une quelconque des revendications 1 ou 2, caractérisée par le fait
que la potence (9) est constituée par une barre (10) dont l'une des extrémités est fixée au sommet du poteau de guidage (14) qui se trouve dans l'angle de la pièce, l'extrémité libre étant située à l'aplomb de l'angle (4) du plateau mobile (3) qui ne coopère pas avec un des poteaux de guidage (7), ladite barre (10) étant soutenue par une autre barre rigide (11) dont les deux extrémités sont fixées aux sommets des deux autres poteaux de guidage (7, 21).

4. Plate-forme selon l'une quelconque des revendications 1 ou 2, caractérisée par le fait
que la potence (9) est constituée par deux tubes (12) ayant chacun une de leurs deux extrémités fixée au sommet d'un des deux poteaux de guidage (7, 21), alors que les deux autres extrémités des tubes (12) sont reliées l'une à l'autre, et que leur point d'intersection se situe à l'aplomb de l'angle (4) du plateau mobile (3) qui ne coopère pas avec un des poteaux de guidage (7, 14, 21).

5. Plate-forme selon l'une quelconque des revendications 1, 2, 3 ou 4, caractérisée par le fait
que chaque poteau de guidage (7, 21) est relié au poteau de guidage (14) d'angle par un longeron supérieur (15) et par un longeron inférieur (16).

6. Plate-forme selon l'une quelconque des revendications 1, 2, 3, 4 ou 5, caractérisée par le fait
que chaque poteau (7, 14, 21) est formé par un élément longitudinal (17) présentant un logement (18), comportant une fenêtre longitudinale (20).

7. Plate-forme selon la revendication 6, caractérisée par le fait
que le logement (18) de chaque poteau (7, 14, 21) autorise le passage d'un guide (28) muni d'au moins une roulette (22).

8. Plate-forme selon la revendication 7, caractérisée par le fait que chaque guide (28) est fixé, dans sa partie supérieure, à l'un des moyens de translation (5) et, dans sa partie latérale à un des angles (4) du plateau mobile (3), qui est placé en regard avec la fenêtre (20) de l'élément longitudinal (17).

9. Plate-forme selon l'une quelconque des revendications 7 ou 8, caractérisée par le fait
qu'au moins un guide (28) est transpercé, perpendiculairement à son axe, par au moins une ouverture (23)

10. Plate-forme selon la revendication 9, caractérisée par le fait
qu'au moins un poteau de guidage (7, 14, 21) est transpercé, perpendiculairement à son axe, par au moins deuxtrous (24), un en position haute, un en position basse, de sorte que lorsque l'ouverture (23) du guide (28) se trouve en regard avec l'un des trous (24) du poteau de guidage (7, 14, 21), une broche (25) peut y être insérée afin que le plateau (3) en position basse ne puisse plus se lever ou que le plateau (3) en position haute ne puisse plus descendre.

11. Plate-forme selon l'une quelconque des revendications 1, 2, 3, 4, 5, 6 ou 10, caractérisée par le fait
qu'au moins un poteau de guidage (7, 14, 21) reçoit une cale réglable (26) sur laquelle le plateau (3) vient se reposer en position basse.

12. Plate-forme selon l'une quelconque des revendications 1, 2, 3, 4, 5, 6, 7, 8, 9, 10 ou 11, caractérisée par le fait
qu'un élément de soutien, replié sous le plateau (3), est déplié dans une position verticale au niveau de l'angle (4) dudit plateau (3), qui ne coopère pas avec un des poteaux de guidage (7), (14) ou (21), l'élément de soutien faisant alors fonction de béquille de soutien du plateau (3).
